# FASCICULE DE BREVET EUROPEEN

(11) **EP 0 074 453 B1**
(45) Date de publication et mention de la délivrance du brevet: **20.08.1986**
(21) Numéro de dépôt: 81402094.7
(22) Date de dépôt: 30.12.1981
(51) Int. Cl.: B31C 3/00

(54) **Procédé et machine de fabrication de tube en carton par enroulement hélicoidal, et tubes obtenus par ce procédé**
Verfahren und Maschine zur Herstellung von Schraubennahtröhren aus Karton, und Röhren auf diese Art hergestellt
Method and apparatus for manufacturing spirally wound paper tubes, and tubes produced by such a method

(30) Priorité: 14.09.1981 FR 8117332
(43) Date de publication de la demande: 23.03.1983
(73) Titulaire: ABZAC S.A. Cartonnages, F-33230 Coutras (FR)
(72) Inventeur: Meyer, Jean-Louis, F-33230 Coutras (FR)
(74) Mandataire: Weinstein, Zinovi

## Description

La présente invention concerne et a essentiellement pour objet un procédé de fabrication de tube notamment en carton par enroulement hélicoïdal d'une bande ou plusieurs bandes de papier, et une machine pour la mise en oeuvre de ce procédé.

On sait déjà fabriquer tel que cela est décrit dans US-A-3 398 037, des tubes en carton par enroulement hélicoïdal d'une ou plusieurs bandes préencollées de papier ou de carton sur un mandrin fixe. Dans ce procédé, le tube en formation est entraîné en rotation autour d'un mandrin fixe.

Dans ce procédé connu, la bande de papier ou de carton ou les bandes multiples de papier ou de carton sont à recouvrement partiel et transversalement décalées les unes par rapport aux autres et forment nappe. Ainsi, le pas d'enroulement d'une bande de papier sera fonction de la largeur de ladite bande de papier, du diamètre du mandrin, et de la valeur de l'angle d'enroulement de ladite bande de papier formée entre la direction de dévidement de la bande de papier et l'axe longitudinal du mandrin fixe. Donc, les caractéristiques du tube fabriqué sont fonction du papier enroulé, mais également de l'angle d'enroulement de ladite bande de papier.

Pour la mise en oeuvre de ce procédé connu, on utilise une machine de fabrication comprenant un châssis fixe portant le mandrin fixe et un châssis mobile permettant de dévider la bande de papier ou la nappe de bandes de papier sur le mandrin fixe selon une direction de dévidement déterminée par l'angle d'enroulement désiré. Pour cela, le châssis mobile de la machine de fabrication connue qui supporte notamment un dispositif de dévidement d'une ou plusieurs bandes de papier un dispositif d'encollage desdites bandes de papier et un système de positionnement et guidage des bandes de papier pour former la nappe, est fixé de manière déplaçable angulairement relativement à l'axe longitudinal horizontal du mandrin à l'aide d'un mécanisme (94). En début de chaque cycle de fabrication, on réglait manuellement l'angle d'enroulement, en d'autres termes, la direction de dévidement des bandes de papier, par un déplacement manuel du châssis mobile.

Ce procédé présente de nombreux inconvénients et demande un réglage long pénible et imprécis (à plusieurs degrés près) de l'angle d'enroulement, notamment dû aux dimensions importantes du châssis mobile. De plus, ce réglage était empirique car il n'était pas possible de mesurer précisément l'angle formé entre l'axe fictif de pivotement du châssis mobile et l'axe longitudinal du mandrin (18), en outre comme ce réglage est manuel, cela nécessitait de la main d'ceuvre.

Le document FR-A-2 081 031 révèle un enseignement similaire. La présente invention a pour but principal de remédier à ces inconvénients en proposant un procédé de fabrication permettant de mesurer et contrôler de manière précise l'angle d'enroulement actuel formé entre la direction de dévidement des bandes de papier et l'axe longitudinal du mandrin, de plus de commander de manière automatique le déplacement angulaire du châssis mobile pour obtenir un angle d'enroulement actuel égal à l'angle d'enroulement de consigne ou prédéterminé. Ainsi, il est possible de positionner le châssis mobile, en début de chaque cycle de fabrication et au cours du cycle de fabrication, de manière automatique sans intervention manuelle pour obtenir un angle d'enroulement déterminé, sans intervention manuelle sur ledit châssis mobile.

A cet effet, l'invention a pour objet un procédé de fabrication de tube notamment en carton par enroulement hélicoïdal d'une bande ou plusieurs bandes de papier à recouvrement partiel et transversalement décalées les unes par rapport aux autres en formant nappe, autour d'un mandrin fixe par entraînement en rotation du tube en formation, caractérisé en ce qu'il consiste à régler automatiquement et de préférence de manière continue l'angle d'enroulement desdites bandes de papier défini entre la direction commune de dévidement desdites bandes de papier et l'axe longitudinal dudit mandrin, par mesure de l'angle d'enroulement actuel, par comparaison de la valeur ainsi mesurée de l'angle d'enroulement actuel avec une valeur de consigne dudit angle, et par commande d'un déplacement angulaire de ladite direction commune de dévidement des bandes de papier par rapport à l'axe longitudinal du mandrin de sorte que la valeur mesurée dudit angle d'enroulement est égale à la valeur de consigne prédéterminée.

Selon une autre caractéristique du procédé de l'invention, on déplace d'une manière rectiligne et réversible la nappe de bandes de papier précitée selon une direction perpendiculaire à la direction de dévidement précitée. Ainsi, la bande de papier d'une extrémité de la nappe est enroulée sur le mandrin fixe précité le plus près possible du porte-mandrin, quel que soit l'angle d'enroulement choisi de façon à ne pas perdre d'espace d'enroulement entre le dispositif d'entraînement en rotation du tube en formation et le porte-mandrin.

L'invention a également pour objet une machine de fabrication de tube en carton par enroulement hélicoïdal d'une bande ou plusieurs bandes de papier à recouvrement partiel et transversalement décalées les unes par rapport aux autres en formant nappe, comprenant un châssis fixe supportant un mandrin fixe d'enroulement desdites bandes, un système d'entraînement en rotation du tube en formation, un châssis mobile supportant notamment un dispositif de dévidement d'une ou plusieurs bandes de papier, un dispositif d'encollage desdites bandes de papier et un système de positionnement et guidage des bandes de papier pour former ladite nappe, ledit châssis mobile étant monté déplaçable relativement audit châssis fixe, caractérisée en ce qu'elle comprend un dispositif de mesure de l'angle d'enroulement actuel des bandes de papier sur le mandrin émettant un signal, un dispositif de comparaison dudit signal à une valeur de consigne de l'angle d'enroulement de ladite nappe sur ledit mandrin fixe et un dispositif de commande de déplacement angulaire dudit châssis mobile asservi audit dispositif de comparaison.

Selon une autre caractéristique de l'invention, le châssis mobile est relié au châssis fixe par un dispositif d'attelage articulé en rotation autour d'un axe de pivot dont l'axe fictif coupe perpendiculairement l'axe longitudinal du mandrin et est monté sur des voies de roulement concentriques audit axe de pivot, le dispositif de commande précité assure la mise en fonctionnement d'un moteur d'entraînement réversible d'au moins une roue motrice dudit châssis mobile.

Avantageusement, l'axe du mandrin fixe est sensiblement horizontal et l'axe de pivot précité de l'attelage du châssis mobile est sensiblement vertical.

En outre, le dispositif de mesure de l'angle d'enroulement actuel précité et le dispositif d'affichage précité de la valeur de consigne sont des dispositifs à potentiomètre, avantageusement la valeur de consigne est exprimé en sinus d'angle d'enroulement.

Selon encore une autre caractéristique de l'invention, le châssis mobile précité est monté sur le dispositif d'attelage précité de manière déplaçable par translation rectiligne transversale sur ledit dispositif d'attelage. Avantageusement, cette fixation du châssis mobile sur son attelage est un système vis-écrou actionné par un moteur à fonctionnement synchronisé avec le moteur précité d'entraînement de la roue motrice dudit châssis mobile. Ainsi, il est possible de déplacer par translation rectiligne transversale la bande de papier par rapport à l'attelage et donc au mandrin fixe, tout en conservant constant l'angle d'enroulement dudit papier autour dudit mandrin.

Par ailleurs, selon une autre caractéristique de l'invention, l'entraînement en rotation du tube en. formation est constitué par une courroie sans fin enroulée autour dudit tube en formation et entrai- née par deux tambours à axe vertical perpendiculaire à l'axe horizontal longitudinal du mandrin, portés par une tourelle mobile éventuellement en translation parallèle à l'axe longitudinal du mandrin et/ou mobile en orientation angulaire par rapport audit axe longitudinal du mandrin. L'angle formé entre la perpendiculaire horizontale à l'axe longitudinal du mandrin et la ligne passant par les deux axes verticaux des tambours précités est réglé pour déterminer le degré d'ouverture ou de fermeture de la spire supérieure du tube.

D'autres détails, avantages, caractéristiques de l'invention apparaîtront plus clairement au vu de la description explicative faite ci-dessous en référence aux dessins schématiques annexés illustrant un mode de réalisation de l'invention, donné uniquement à titre d'exemple, et dans lesquels :
La figure 1 est une vue schématique de dessus illustrant l'ensemble d'une machine de fabrication conforme à l'invention.
La figure 2 est une vue schématique de dessus à échelle agrandie de la partie Il de la figure 1.
La figure 3 est une vue schématique de dessus à échelle agrandie de la. partie III de la figure 1 ; et
La figure 4 est une vue schématique de dessus du châssis fixe illustrant le principe d'enroulement hélicoïdal conforme à l'invention.

En se référant à la figure 1, la machine de fabrication de tube en carton comprend, de manière classique, un châssis fixe 1, et un châssis mobile 2 relié au châssis fixe 1 par un système d'attelage 3 tel qu'un timon d'attelage métallique, monté pivotant autour d'un axe de pivot 4 fixé sur le châssis fixe 1 et dont l'axe est sensiblement vertical et coupe perpendiculairement l'axe x longitudinal du mandrin 8 qui sera décrit ci-dessous.

En outre, le châssis mobile est monté roulant, au moyen de roues 7 représentées schématiquement, sur des voies de roulement ou rails 6 disposés concentriquement à l'axe de pivot 4.

le châssis mobile 2 de la machine de fabrication de l'invention supporte avantageusement un dispositif de dévidement d'une bande ou de plusieurs bandes de papier, un dispositif d'encollage d'une face de ces bandes de papier et un système de positionnement et de guidage de la bande de papier ou desdites bandes de papier pour former une nappe dans laquelle les bandes multiples se recouvrent partiellement et sont transversalement décalées les unes par rapport aux autres. Ces dispositifs de dévidement et d'encollage ainsi que le système de positionnement et de guidage précité sont très bien connus dans le domaine de la fabrication de tubes en carton et ne seront donc pas décrits en détail, en outre ils ne sont pas représentés en détail sur la figure 1 dans un but de clarté de celle-ci.

En outre, en se référant aux figures 1, 2 et 3 et conformément au mode de réalisation préféré de l'invention, le châssis mobile 2 comprend fixées sur son extrémité 2a non reliée au châssis fixe 1, deux roues motrices 9 supportant au moins une partie dudit châssis mobile par l'ensemble de montage de roues 10. L'entraînement de ces roues est commandé par un moteur 11 notamment un moteur électrique entraînant un système 12 de transmission à roues dentées et chaînes, par exemple. Ainsi, le châssis 2 peut être déplacé autour de l'axe de pivot 4 sur les rails 6 par rotation des <roues motrices 9, entraînées en mouvement par le moteur 11 à entraînement réversible.

De plus, conformément à l'invention, le châssis mobile 2 est fixé sur son attelage 3 par un système de vis-écrou comprenant une vis sans fin 13 et des galets 14 de roulement entraînés par ladite vis, permettant une translation rectiligne et transversale du châssis mobile 2 par rapport à son attelage et donc par rapport à la direction de dévidement de la nappe de papier y. L'entraînement de la vis sans fin est réalisé par un moteur 15, par exemple par un moto-réducteur et un système 16 de transmission à roues dentées- chaîne ou poulies-courroie.

Le fonctionnement et là commande de ces moteurs 11, 15 seront décrits ultérieurement.

En se référant aux figures 1, 4 le châssis fixe 1 conforme à l'invention comprend un porte-mandrin 17 fixé de préférence à une extrémité du châssis fixe 1, un mandrin 8 de préférence cylindrique fixé sur le porte-mandrin 17 et présentant un axe longitudinal x de préférence sensiblement horizontal. Le mandrin 8 s'étend de préférence sur une longueur assez importante de manière à servir de support-guide au tube 18 de carton en formation lors de son déplacement linéaire vers l'extrémité dudit mandrin 8.

En outre, conformément à l'invention le tube en carton 8 en formation est entraîné en rotation par une courroie 19 sans fin enroulée en boucle simple autour du tube en formation, de préférence avec ses brins croisés, comme illustré à la figure 4. Cette courroie est entraînée par deux tambours 20 à axe vertical portés par une tourelle 21 mobile d'une part en translation parallèle à l'axe fixe du mandrin 8 sur par exemple des glissières 22 de déplacement latéral, et d'autre part mobile en position angulaire par rapport à l'axe longitudinal x du mandrin, de manière que la droite z passant par les axes verticaux des tambours 20 définissent un angle 0, dans le plan horizontal, avec une perpendiculaire à l'axe x longitudinal du mandrin 8. Avantageusement, l'orientation angulaire de la courroie 19 et sa position latérale par rapport au mandrin est réglée manuellement ou automatiquement par des manivelles 23, 24, par exemple.

Il est bien entendu que ce système d'entraînement en rotation du tube 18 en formation est seulement donné comme un mode de réalisation préféré de l'invention, toutefois tout autre système permettant d'entraîner en rotation le tube 18 en formation et permettant de réaliser l'enroulement hélicoïdal de la bande de papier 25 pourra être utilisé dans la machine de fabrication conforme à l'invention.

Selon l'invention, et en se référant à la figure 1, les moyens de commande du déplacement angulaire du châssis mobile 2 par rapport au châssis fixe 1 comprennent un dispositif de mesure représenté schématiquement en 26 de l'angle d'enroulement du papier autour du mandrin 8 ou de préférence l'angle a défini entre la direction y de préférence sensiblement horizontale de dévidement du papier et la perpendiculaire dans le plan horizontal à l'axe X longitudinal du mandrin 8. Ce dispositif, qui est par exemple un dispositif à potentiomètre, émet un signal qui est appliqué à un dispositif de comparaison 27. Ce dispositif de comparaison 27 reçoit un signal d'un dispositif d'affichage 28 d'une valeur de consigne de l'angle a. Avantageusement, ce dispositif 28 d'affichage est un dispositif à potentiomètre étalonné en valeur de sinus a. Le dispositif de comparaison émet un signal vers un dispositif de commande 29 lorsque les deux signaux émis respectivement par le dispositif de mesure 26 et le dispositif d'affichage 28 ne sont pas identiques. Le dispositif 29 commande le fonctionnement du moteur 11 pour l'entraînement des roues motrices 9 et le déplacement angulaire du châssis 2 de telle manière que l'angle actuel a mesuré par le dispositif de mesure 26 correspond à la valeur de consigne de l'angle a affichée par le dispositif d'affichage 28.

Ainsi, il ressort de cette description que par simple affichage du sinus de l'angle α désiré par le dispositif 28, automatiquement les moyens de commande 29 commanderont un déplacement du châssis mobile 2 de telle sorte que l'angle a actuel mesuré par le dispositif 26 devienne égal à la valeur d'affichage. Par conséquent, par simple affichage de l'angle a désiré le réglage de celui-ci est effectué automatiquement et de manière précise.

Par ailleurs, la fixation mobile en translation rectiligne transversale du châssis 2 sur son attelage 3 permet, par exemple lors d'un changement d'angle d'enroulement de disposer la bande de papier 25 formant extrémité de la nappe, le plus près possible du support de mandrin 17 pour éviter toute perte de longueur de mandrin entre le support de mandrin 17 et la courroie d'entraînement 19. Toutefois, il est nécessaire lors de cette translation rectiligne transversale du châssis mobile 2 par rapport à son attelage 3 de déplacer angulairement ledit châssis 2 pour conserver l'angle d'enroulement. Pour cela, le moteur 15 d'entraînement de translation fonctionne de manière synchronisée, par exemple par variation de vitesse avec le moteur 11 de commande de roues motrices 9.

Il est bien entendu possible de prévoir comme roues motrices une ou plusieurs roues 7 de support du châssis 2.

Ainsi, la présente invention procure un procédé permettant de régler de manière automatique, précise sans intervention manuelle sur la machine, l'angle d'enroulement des bandes de papier autour du mandrin fixe 8, et d'autre part, par réglage de l'angle 6, en d'autres termes de l'inclinaison des courroies par rapport à l'axe longitudinal x du mandrin le degré d'ouverture ou de fermeture de la dernière spire de papier enroulée sur le tube en formation.

La présente invention permet donc d'automatiser le fonctionnement d'une machine de fabrication de tube en carton, et principalement de permettre un réglage très précis et très rapide de l'angle d'enroulement du papier autour du mandrin, ainsi que de maintenir cet angle constant pendant tout le cycle de fabrication.

Il est bien entendu que le châssis mobile 1 peut également supporter tous les éléments, dispositifs pour la mise en forme de bandes de papier avant leur enroulement autour du mandrin fixe, et par ailleurs que ce châssis mobile peut seulement supporter le système de guidage et de positionnement des bandes de papier avant l'enroulement pour les positionner'selon la direction de dévidement Y.

## Revendications

1. Procédé de fabrication de tubes en carton par enroulement hélicoïdal d'une bande ou plusieurs bandes (25) de papier à recouvrement partiel et transversalement décalées les unes par rapport aux autres en formant nappe, autour d'un mandrin (8) fixe monté sur un porte-mandrin (17), par entraînement en rotation du tube en formation (18), caractérisé en ce qu'il consiste à régler automatiquement et de préférence de manière continue l'angle d'enroulement (a) desdites bandes de papier défini entre la direction (y) commune de dévidement desdites bandes de papier et l'axe (x) longitudinal dudit mandrin (8), par mesure de l'angle actuel d'enroulement, par comparaison de la valeur ainsi mesurée de l'angle actuel avec une valeur de consigne dudit angle, et par commande d'un déplacement angulaire de ladite direction (y) commune de dévidement desdites bandes de papier par rapport à l'axe longitudinal (x) du mandrin de sorte que la valeur mesurée dudit angle d'enroulement soit égale à la valeur de consigne prédéterminée.

2. Procédé selon la revendication 1, caractérisé en ce qu'il consiste à déplacer de manière rectiligne et réversible la nappe de bandes de papier précitée selon une direction perpendiculaire à la direction (y) commune de dévidement précitée pour qu'une bande de papier d'extrémité de ladite nappe soit enroulée autour du mandrin (8) précité le plus près possible du porte-mandrin (17).

3. Procédé selon la revendication 1 ou 2, caractérisé en ce que la mesure de l'angle d'enroulement actuel précité est réalisée par mesure de l'angle défini entre la direction (y) commune de dévidement précitée des bandes de papier et une droite perpendiculaire à l'axe (x) longitudinal du mandrin (8), ladite droite étant contenue dans le plan défini par ladite direction commune et ledit axe longitudinal de mandrin.

4. Machine de fabrication de tubes en carton par enroulement hélicoïdal d'une bande (25) ou plusieurs bandes de papier à recouvrement partiel et transversalement décalées les unes par rapport aux autres en formant nappe, comprenant un châssis fixe (1) supportant un mandrin (8) fixe d'enroulement desdites bandes (25), un système (19) d'entraînement en rotation du tube en formation (18), un châssis mobile (2) supportant notamment un dispositif de dévidement d'une ou plusieurs desdites bandes de papier (25), un dispositif d'encollage desdites bandes de papier et un système de positionnement et guidage des bandes de papier pour former ladite nappe, ledit châssis mobile (2) étant monté déplaçable relativement au châssis fixe (1), caractérisée en ce qu'elle comprend un dispositif de mesure (26) de l'angle d'enroulement actuel dès bandes de papier (25) sur le mandrin (8) émettant un signal, un dispositif de comparaison (27) dudit signal à une valeur de consigne de l'angle d'enroulement de ladite nappe sur ledit mandrin fixe (1) et un dispositif de commande (29) de déplacement angulaire dudit châssis mobile (2) asservi audit dispositif de comparaison (27).

5. Machine selon la revendication 4, caractéri- $ée en ce que le châssis mobile (2) est relié au châssis fixe (1) par un dispositif d'attelage (3) articulé en rotation autour d'un axe de pivot (4) dont l'axe fictif coupe perpendiculairement l'axe longitudinal (x) du mandrin (8), et est monté roulant sur des voies de roulement concentriques audit axe de pivot, le dispositif de commande.(29) précité assure la mise en fonctionnement d'un moteur d'entraînement (11) réversible d'au moins une roue motrice dudit châssis mobile (2).

6. Machine selon la revendication 4 ou 5, caractérisée en ce que l'axe longitudinal (x) du mandrin (8) précité est sensiblement horizontal et l'axe de pivot (4) est sensiblement vertical.

7. Machine selon la revendication 5 ou 6, caractérisée en ce que le dispositif de mesure (26) de l'angle d'enroulement actuel précité- et le dispositif d'affichage (28) précité de la valeur de consigne de l'angle d'enroulement sont des dispositifs à potentiomètre, avantageusement ledit dispositif d'affichage est talonné en sinus d'angle d'enroulement, et de préférence en sinus de l'angle (a) défini entre la direction commune (y) de dévidement précitée et la perpendiculaire horizontale à l'axe longitudinal (x) du mandrin précité, ledit dispositif de mesure (26) mesurant la valeur actuelle dudit angle (a).

8. Machine selon l'une des revendications 4 à 7, caractérisée en ce que le châssis mobile (2) précité est monté sur le dispositif d'attelage (3) précité de manière déplaçable par translation rectiligne transversale sur ledit dispositif d'attelage.

9. Machine selon la revendication 8, caractérisée en ce que la fixation du châssis mobile (2) précité sur son attelage (3) comprend un système vis-écrou actionné par un moteur (11) précité d'entraînement de la roue motrice (9) dudit châssis mobile (2).

10. Machine selon l'une des revendications 4 à 7, caractérisé en ce que l'entraînement en rotation du tube en formation (18) est constitué par une courroie (19) sans fin enroulée autour dudit tube en formation (18) et entraînée par deux tambours (20) à axe vertical perpendiculaire à l'axe horizontal longitudinal (x) du mandrin (8), lesdits tambours (20) étant portés par une tourelle (21) mobile éventuellement en translation parallèle à l'axe (x) du mandrin et/ou mobile en orientation angulaire par rapport audit axe (x) longitudinal du mandrin.

11. Machine selon la revendication 10, caractérisée en ce que l'orientation angulaire précitée de la tourelle (21) ou de la courroie (19) par rapport à l'axe (x) du mandrin est définie par l'angle (0) compris entre la droite (z) passant par les axes verticaux des deux tambours (20) précités et la perpendiculaire horizontale à l'axe longitudinal (x) du mandrin, ledit angle étant réglé par des moyens de réglage (23) pour déterminer le degré d'ouverture ou de fermeture de la spire supérieure du tube en formation (18).

## Claims

1. Method of manufacturing cardboard tubes through helical winding of one paper strip or several partially overlapping paper strips (25) transversely offset with respect to each other thereby forming a web, about a stationary mandrel (8) mounted on a mandrel holder (17) through rotational drive of the tube being formed (18), characterized in that it consists in automatically and preferably continuously adjusting the winding angle (a) of the said paper strips defined between the common direction (y) of unwinding of the said paper strips and the longitudinal axis (x) of the said mandrel (8), by the measure of the instant winding angle through comparison of the value thus measured of the instant angle with a set value of the said angle and through control of one angular displacement of the said common direction (y) of unwinding of the said paper strips with respect to the longitudinal axis (x) of the mandrel, so that the measured value of the said winding angle be equal to the predetermined set value.

2. Method according to claim 1, characterized in that it consists in displacing in a rectilinear and reversible manner the aforesaid web of paper strips along a direction perpendicular to the aforesaid common unwinding direction (y) in order that one end paper strip of the said web be wound about the aforesaid mandrel (8) as near the mandrel holder (17) as possible.

3. Method according to claim 1 or 2, characterized in that the measure of the aforesaid instant winding angle is carried out through the measure of the angle defined between the aforesaid common direction (y) of unwinding of the paper strips and a straight line perpendicular to the longitudinal axis (x) of the mandrel (8), the said straight line being contained in the plane defined by the said common direction and the said longitudinal mandrel axis.

4. Machine for making cardboard tubes through helical winding of one paper strips transversely offset with respect to each other to form a web, comprising a stationary frame (1) supporting a stationary mandrel (8) for the winding of the said strips (25), a drive system (19) for rotating the tube being formed (18), a movable frame (2) supporting in particular a device for unwinding one or several of the said paper strips (25), a device for gluing the said paper strips and a system for positioning and guiding the paper strips to form the said web, the said movable frame (2) being displaceably mounted in relation to the stationary frame (1), characterized in that it comprises a device (26) for measuring the instant angle of winding of the paper strips (25) onto the mandrel (8) and emitting a signal, a device (27) for comparing the said signal to a nominal value of the angle of winding of the said web onto the said stationary mandrel (1) and a device (29) for controlling the angular displacement of the said movable frame (2) interlocked in follow-up relationship with the said comparison device (27).

5. Machine according to claim 4, characterized in that the movable frame (2) is connected to the stationary frame (1) by a coupling device (3) pivoted for rotation about a pivot pin (4) the fictitious axis of which perpendicularly intersects the longitudinal axis (x) of the mandrel (8) and is mounted in rolling relationship on runways concentric with the said pivot axis, the aforesaid control device (29) provides for putting into operation of a motor (11) for reversibly driving at least one drive wheel of the said stationary frame (2).

6. Machine according to claim 4 or 5, characterized in that the longitudinal axis (x) of the aforesaid mandrel (8) is substantially horizontal and the pivot axis (4) is substantially vertical.

7. Machine according to claim 5 or 6, characterized in that the device (26) for the measure of the aforesaid instant winding angle and the aforesaid device (28) for displaying the nominal value of the winding angle are potentiometer devices, the said display device being advantageously rated in sines of the winding angle and preferably in sines of the angle (a) defined between the aforesaid common unbwinding direction (y) and the horizontal perpendicular to the longitudinal axis (x) of the aforesaid mandrel, the said measuring device (26) measuring the instant value of the said angle (a).

8. Machine according to one of claims 4 to 7, characterized in that the aforesaid movable frame (2) is mounted on the aforesaid coupling device (3) in a manner displaceable through transverse rectilinear translatory motion on the said coupling device.

9. Machine according to claim 8, characterized in that the fastening of the aforesaid movable frame (2) on its coupling (3) comprises a screw- nut system operated by one aforesaid motor (11) for driving the drive wheel (9) of the said movable frame (2).

10. Machine according to one of claims 4 to 7, characterized in that the drive for rotating the tube being formed (18) consists of an endless belt (19) wrapped about the said tube being formed (18) and driven by two drums (20) with vertical axes perpendicular to the horizontal longitudinal axis (x) of the mandrel (8), the said drums (20) being carried by a turret (21) possibly movable in translatory motion parallel to the axis (x) of the mandrel and/or movable in angular orientation with respect to the said longitudinal axis (x) of the mandrel.

11. Machine according to claim 10, characterized in that the aforesaid angular orientation of the turret (21) or of the belt (19) with respect to the axis (x) of the mandrel is defined by the angle (8) comprised between the straight line (z) passing through the vertical axes of both aforesaid drums (20) and the horizontal perpendicular to the longitudinal axis (x) of the mandrel, the said angle being adjusted by adjusting means (23) to determine the degree of opening or closing of the upper turn of the tube being formed (18).

## Patentansprüche

1. Verfahren zur Herstellung von Rohren aus Pappe durch schraubenförmiges Aufwickeln eines Papierstreifens oder von mehreren sich teilweise überlappenden gegeneinander querversetzten, eine Bahn bildenden Papierstreifen (25) um einen an einem Dornhalter (17) angeordneten festen Dorn (8) herum durch Drehantrieb des sich bildenden Rohres (18), dadurch gekennzeichnet, dass es darin besteht, dem zwischen der gemeinsamen Abwickelungsrichtung (y) der besagten Papierstreifen und der Längsachse (x) des besagten Dornes (8) eingeschlossenen Wickelungswinkel (a) der besagten Papierstreifen automatisch und vorzugsweise fortlaufend zu regeln durch die Messung des jeweiligen Wickelungswinkels, durch Vergleich des derart gemessenen Wertes des jeweiligen Winkels mit einem Sollwert des besagten Winkels und durch die Steuerung einer Winkelverschiebung der besagten gemeinsamen Abwickelungsrichtung (y) der besagten Papierstreifen in Bezug auf die Längsachse (x) des Dornes, so dass der gemessene Wert des besagten Wickelungswinkels dem vorbestimmten Sollwert gleich ist.

2. Verfahren nach Anspruch 1, dadurch gekennzeichnet, dass es darin besteht, die vorgenannte Bahn aus Papierstreifen entlang einer zu der vorgenannten gemeinsamen Abwickelungsrichtung (y) senkrechten Richtung geradlinig und umkehrbar zu verschieben, damit ein Endpapierstreifen der besagten Bahn um den vorgenannten Dorn (8) herum so nah wie möglich dem Dornhalter (17) zu gewickelt wird.

3. Verfahren nach Anspruch 1 oder 2, dadurch gekennzeichnet, dass die Messung des vorgenannten jeweiligen Wickelungswinkels durch die Messung des zwischen der vorgenannten gemeinsamen Abwickelungsrichtung (y) der Papierstreifen und einer zur Längsachse (x) des Dornes (8) senkrechten geraden Linie eingeschlossenen Winkels durchgeführt wird, wobei die gerade Linie in der durch die besagte gemeinsame Richtung und die besagte Längsachse des Dornes bestimmten Ebene enthalten ist.

4. Maschine zur Herstellung von Rohren aus Pappe durch schraubenförmige Aufwickelung eines Papierstreifens (25) bzw. von mehreren sich teilweise überlappenden und unter Bildung einer Bahn gegeneinander querversetzten Papierstreifen, mit einem einen feststehenden Dorn (8) zum Wickeln der besagten Streifen (25) tragenden feststehenden Rahmen (1), einer Einrichtung (19) zum Drehantrieb des sich bildenden Rohres (18), einem insbesondere eine Vorrichtung zum Abwickeln eines bzw. mehrerer der besagten Papierstreifen (25) tragenden beweglichen Rahmen (2), einer Vorrichtung zum Bestreichen der besagten Papierstreifen mit Klebstoff und einer Einrichtung zur Einstellung und Führung der Papierstreifen zur Bildung der besagten Bahn, wobei der bewegliche Rahmen (2) in Bezug auf den feststehenden Rahmen (1) verschiebbar angeordnet ist, dadurch gekennzeichnet, dass sie eine ein Signal aussendende Vorrichtung (26) zur Messung des jeweiligen Wickelungswinkels der Papierstreifen (25) auf dem Dorn (8), eine Vorrichtung (27) zum Vergleich des besagten Signals mit einem Sollwert des Wickelungswinkels der besagten Bahn auf dem besagten ortsfesten Dorn (1) und eine Vorrichtung (29) zur Betätigung der Winkelverschiebung des besagten von der besagten Vergleichsvorrichtung (27) steuerungsabhängigen beweglichen Rahmens (2) umfasst.

5. Maschine nach Anspruch 4, dadurch gekennzeichnet, dass der bewegliche Rahmen (2) mit dem ortsfesten Rahmen (1) durch eine drehbar um eine Schwenkachse (4) herum angelenkte Kupplungsvorrichtung (3) verbunden ist, dessen gedachte Schwenkachse die Längsachse (x) des Dornes (8) senkrecht schneidet, und rollend auf zu der besagten Schwenkachse konzentrisch angeordneten Rollbahnen angeordnet ist, wobei die vorgenannte Steuervorrichtung (29) das Einschalten eines Motors (11) zum umschaltbaren Antrieb von wenigstens einem Triebrad des besagten beweglichen Rahmens (2) gewährleistet.

6. Maschine nach Anspruch 4 oder 5, dadurch gekennzeichnet, dass die Längsachse (x) des vorgenannten Dornes (8) im wesentlichen waagerecht und die Schwenkachse (4) im wesentlichen lotrecht ist.

7. Maschine nach Anspruch 5 oder 6, dadurch gekennzeichnet, dass die Vorrichtung (26) zur Messung des vorgenannten jeweiligen Wickelungswinkels und die vorgenannte Vorrichtung (28) zur Anzeige des Sollwertes des Wickelungswinkels Potentiometer-Vorrichtungen sind, wobei vorteilhafter Weise die besagte Anzeigevorrichtung in Sinus des Wickelungswinkels und vorzugsweise in Sinus des zwischen der vorgenannten gemeinsamen Abwickelungsrichtung (y) und der waagerechten Senkrechten zu der Längsachse (x) des vorgenannten Dornes eingeschlossenen Winkels (a) geeicht ist, wobei die Messvorrichtung (26) den augenblicklichen Wert des besagten Winkels (α) misst.

8. Maschine nach einem der Ansprüche 4 bis 7, dadurch gekennzeichnet, dass der vorgenannte bewegliche Rahmen (2) an der vorgenannten Kupplungsvorrichtung (3) gemäss einer geradlinigen Translationsquerbewegung auf der besagten Kupplungsvorrichtung verschiebbar angeordnet ist.

9. Maschine nach Anspruch 8, dadurch gekennzeichnet, dass die Befestigung des vorgenannten beweglichen Rahmens (2) an seiner Kupplung (3) ein durch einen vorgenannten Motor (11) zum Antrieb des Triebrades (9) des besagten beweglichen Rahmens (2) betätigtes System aus Schraube und Mutter umfasst.

10. Maschine nach einem der Ansprüche 4 bis 7, dadurch gekennzeichnet, dass der Drehantrieb des sich bildenden Rohres (18) aus einem um das besagte sich bildende Rohr (18) gewickelten und durch zwei Trommeln (20) mit zu der waagerechten Längsachse (x) des Dornes (8) senkrechten lotrechten Achse angetriebenen endlosen Riemen (19) besteht, wobei die besagten Trommeln (20) durch einen Stand (21) getragen werden, der ggf. gemäss einer zur Achse (x) des Dornes parallelen Translationsbewegung beweglich und- /oder in Winkelausrichtung bezüglich der besagten Längsachse (x) des Dornes beweglich ist.

11. Maschine nach Anspruch 10, dadurch gekennzeichnet, dass die vorgenannte Winkelausrichtung des Standes (21) bzw. des Riemens (19) in Bezug auf die Achse (x) des Dornes durch den zwischen der durch die lotrechten Achsen der beiden vorgenannten Trommeln (20) verlaufenden Geraden (z) und der zur Längsachse (x) des Dornes waagrechten Senkrechten eingeschlossenen Winkel (9) bestimmt wird, wobei der Winkel durch Einstellungsmittel (23) zur Bestimmung des Öffungs- bzw. Schliessungsgrades der oberen Windung des sich bildenden Rohres (18) geregelt wird.
